# EUROPÄISCHE PATENTSCHRIFT

(11) **EP 1 546 604 B1**
(45) Veröffentlichungstag und Bekanntmachung des Hinweises auf die Patenterteilung: **12.07.2006**
(21) Anmeldenummer: 03798078.6
(22) Anmeldetag: 22.09.2003
(51) Int. Cl.: F21S 2/00, F21V 23/06, F21V 21/005, F21Y 105/00

(54) **BELEUCHTUNGSVORRICHTUNG**
ILLUMINATION DEVICE
DISPOSITIF D'ECLAIRAGE

(30) Priorität: 20.09.2002 DE 20214879 U
(43) Veröffentlichungstag der Anmeldung: 29.06.2005
(73) Patentinhaber: ARNOLD & RICHTER CINE TECHNIK GMBH & CO. BETRIEBS KG, 80799 München (DE)
(72) Erfinder: KRÄMER, Regine, 80337 München (DE); MELZNER, Erwin, 83071 Stephanskirchen (DE); HEINRICH, Jürgen, 83026 Rosenheim (DE)
(74) Vertreter: Ninnemann, Detlef
(86) Internationale Anmeldenummer: PCT/DE2003/003211
(87) Internationale Veröffentlichungsnummer: WO 2004/029506

(56) Entgegenhaltungen:
- EP-A- 0 848 206
- DE-A- 19 833 217
- DE-U- 20 019 350
- DE-U- 20 214 879
- US-A- 5 890 793

## Beschreibung

Die Erfindung betrifft eine Beleuchtungsvorrichtung aus mindestens einem elektrischen Flächenleuchtenmodul gemäß dem Oberbegriff des Anspruchs 1.

Aus der DE 101 15 846 A1 ist ein modulares Lichtsystem bekannt, bei dem ein Lichtband beliebiger Länge durch Aneinanderreihen von einzelnen länglichen Elementen erzeugt wird und bei dem längliche Fluoreszenzleuchten elektrisch hintereinander geschaltet in einem länglichen Gehäuse untergebracht sind, das aus aneinandergereihten länglichen Trägerprofilen mit U-förmigem Querschnittsprofil zusammengesetzt ist. Zur Vereinfachung der Montage und Erhöhung der Flexibilität im Einsatz umfassen die Fluoreszenzleuchten in einer baulichen Einheit eine Leuchtstoffröhre und ein zugehöriges elektronisches Vorschaltgerät sowie Mittel zum lösbaren elektrischen Verbinden mit benachbarten Leuchten, wobei die Fluoreszenzleuchten lösbar in dem Gehäuse befestigt sind.

Das bekannte modulare Lichtsystem ist ausschließlich für aneinanderreihbare stabförmige Leuchten geeignet und eignet sich nicht zum modularen Aufbau von Flächenleuchten.

Aus der DE 198 33 217 A1 ist eine Leuchtstoffröhrenleuchte mit einer oder mehreren Leuchtstoffröhren und Reflektoren für die Leuchtstoffröhren bekannt, die einen Querschnitt aufweist, der eine Aneinanderreihung von mehreren derartigen Leuchtstoffröhrenleuchten erlaubt. Das Gehäuse der Leuchtstoffröhrenleuchten weist einen rechteckigen Querschnitt auf und an den Seiten des Gehäuses sind Verbindungseinrichtungen mit ineinandergreifenden Rasteinrichtungen zum Aneinanderreihen mehrerer Gehäuse vorgesehen.

Bei mehreren aneinandergereihten Leuchten ist für jede Leuchtenkombination ein Vorschaltgerät vorgesehen, das mit den einzelnen Leuchten elektrisch über Verzweigungsstecker verbindbar ist, so dass eine der Anzahl der Leuchten entsprechende Anzahl elektrischer Verbindungsstecker und Leitungen vorzusehen ist.

Diese bekannte Aneinanderreihung mehrerer Leuchtstoffröhrenleuchten weist ein Gehäuseprofil auf, das durch die Verbindungseinrichtungen in Form von Riegeln und Haken-Profilen geprägt ist, so dass eine einzelne Leuchtstoffröhrenleuchte eine optisch wenig ansprechende Gehäuseform aufweist. Die notwendige elektrische Verbindung mit jeder einzelnen der Leuchtstoffröhrenleuchten ergibt zudem eine Vielzahl von elektrischen Steckverbindungen und Leitungen, die diese Beleuchtungsvorrichtung wenig geeignet für einen mobilen Einsatz macht.

Aus der DE 19830271 A1 ist eine Beleuchtungseinrichtung in Modulbauweise bekannt, die aus einem Leuchtkörper und einem den Leuchtkörper aufnehmenden Gehäuse besteht, das Anschlussmittel zur mechanischen Verbindung mit weiteren, gleichartigen Gehäusen und zur Spannungsanpassung erforderliche Mittel aufweist, wenn die Betriebsspannung des Leuchtmittels von der Netzspannung abweicht. Die Module des Beleuchtungssystems sind zu unterschiedlich langen geraden Abschnitten und unterschiedlichen Kurvenstücken zusammenfügbar, um ein ununterbrochenes Leuchtenband zu erzielen.

Aus der DE 19853424 A1 ist ein Leuchtdioden-Baustein bekannt, dessen Gehäusewand Zapfen und dazu passende Hohlkörper aufweist, die nach Art von Spielzeug-Bausteinen zu einer größeren Lichtquelle miteinander verbindbar sind. Die Zapfen und Hohlkörper dienen sowohl der mechanischen Verbindung der einzelnen Leuchtdioden-Bausteine als auch einer elektrischen Leitungsverbindung.

Aus der EP-A-0 848 206 ist eine Beleuchtungsvorrichtung bekannt, die entweder aus einem einzelnen, mit einem Rahmen versehenen und einem am Rahmen angebrachten Halte- und Montageelement mit einer Stromzuführungs- und Stromabführungsleitung oder aus einer Mehrzahl von beleuchtungsabgebenden Flächen in einem gemeinsamen Trag- und Montagerahmen besteht, die an den Seiten ihrer Leuchtengehäuse Steckeinrichtungen zur elektrischen Verbindung aufweisen. Eine modulare Erweiterbarkeit dieser Beleuchtungsvorrichtung ist aber auf die Abmessungen des auf die Beleuchtungsvorrichtung abgestimmt anzufertigenden Trag- und Montagerahmens sowie auf nebeneinander angeordnete Flächenleuchten beschränkt.

Aus der DE-A-198 33 217 ist eine Leuchtstoffröhrenleuchte bekannt, deren kastenförmiges Gehäuse eine offene, in Längsrichtung des Kastens gelegene Frontseite als Lichtaustrittsseite aufweist, in dem ein Reflektor und eine Leuchtstoffröhre aufgenommen sind. An einer an die Lichtaustrittsseite anschließenden Seitenwand weist das Gehäuse eine über die gesamte Länge des Kastens verlaufende Hohlprofilschiene und auf der gegenüberliegenden Seitenwand ein in die Hohl-Profilschiene passendes Hakenprofil auf, so dass beim Aneinanderreihen zweier Leuchten das Hakenprofil der einen Leuchte formschlüssig in die Öffnung der Hohlprofilschiene der benachbarten Leuchte eingreift und das Hakenteil des Profiles in die Profilschiene hineinragt. Zur sicheren Verbindung beider aneinandergereihter Leuchten ist zusätzlich ein durch Halteklammern gehaltenes Riegelprofil vorgesehen, das in die Hohlprofilschiene der benachbarten Leuchte eingesetzt wird und in das Hakenprofil eingreift.

Zur weiteren Erhöhung der Stabilität und Sicherheit der Verbindung zweier oder mehrerer Leuchten ist entlang des Randes der Lichtaustrittsseite und auf der Seite der ersten Hohlprofilschiene ein Steg und am gegenüberliegenden Rand eine um diesen Steg herumlegbare Hakenleiste vorgesehen.

Durch die fehlende Möglichkeit einer Trennung von Leuchtengehäuse und Leuchtenrahmen ist jedoch keine von dem vorgegebenen Leuchtengehäuse unabhängige Dimensionierung des Leuchtenrahmens vorgesehen. Weiterhin ist auch bei dieser Beleuchtungsvorrichtung nur eine modulare Erweiterung mit nebeneinander angeordneten Beleuchtungsmodulen möglich.

Aufgabe der vorliegenden Erfindung ist es, eine Beleuchtungsvorrichtung der eingangs genannten Gattung zu schaffen, die eine Verbindung einer beliebigen Anzahl neben- und/oder übereinander anzuordnender elektrischer Flächenleuchtenmodule zu einer Beleuchtungsvorrichtung mit großer lichtabgebender Fläche bei geringer Bautiefe und in unterschiedlichen Bauformen ermöglicht, in jeder Kombination neben- oder übereinander angeordneter Flächenleuchtenmodule eine geschlossene, optisch gefällige Beleuchtungsvorrichtung gewährleistet und die sowohl zum Zusammenbau mehrerer einzelner Flächenleuchtenmodule als auch im zusammengebauten Zustand als großflächige Beleuchtungsvorrichtung einfach handhabbar ist und eine stabile Verbindung sicherstellt.

Diese Aufgabe wird erfindungsgemäß durch die Merkmale des Anspruchs 1 gelöst.

Die erfindungsgemäße Lösung ergibt eine Beleuchtungsvorrichtung, die aus einer beliebigen Anzahl neben- und/oder übereinander angeordneter Flächenleuchtenmodule zu einer Beleuchtungsvorrichtung mit großer lichtabgebender Fläche bei geringer Bautiefe und in unterschiedlichen Bauformen kombiniert werden kann, in jeder Kombination neben- oder übereinander angeordneter Flächenleuchtenmodule sowohl bei miteinander verbundenen Leuchtenrahmen als auch bei einem sämtliche Leuchtengehäuse umgebenden Leuchtenrahmen eine geschlossene, optisch gefällige Beleuchtungsvorrichtung gewährleistet, die sowohl im Zusammenbau mehrerer Flächenleuchtenmodule als auch im zusammengebauten Zustand als großflächige Beleuchtungsvorrichtung einfach handhabbar ist und eine stabile Verbindung sicherstellt.

Wegen der Trennung von Leuchtengehäuse und Leuchtenrahmen gestattet die erfindungsgemäße Lösung in unterschiedlichen Ausführungsformen
a) die elektrische und mechanische Verbindung mehrerer aus einem Leuchtengehäuse und einem Leuchtenrahmen zusammengesetzter Flächenleuchtenmodule über die Stirnseiten der Leuchtenrahmen
b) eine getrennte elektrische Verbindung über Anschlüsse an den Leuchtengehäusen und eine mechanische Verbindung über die die Leuchtengehäuse aufnehmenden Leuchtenrahmen

Vorzugsweise weist der Leuchtenrahmen Mittel zur mechanischen Verbindung des Leuchtenrahmens mit dem Leuchtenrahmen mindestens eines weiteren Flächenleuchtenmoduls auf und weist gegenüber dem Leuchtengehäuse insbesondere eine größere Tiefe auf, so dass größere Freiheitsgrade bei der Verbindung der Leuchtenrahmen mehrerer Flächenleuchtenmodule zu einer großflächigen Beleuchtungsvorrichtung sowie eine problemlose und wegen ihrer Anordnung auf der Rückwandseite der Beleuchtungsvorrichtung insbesondere nicht sichtbare Verkabelung zur elektrischen Verbindung der Flächenleuchtenmodule gewährleistet sind.

Als Abstandshalter und zur ebenen Anlage oder Auflage bei einer Anbringung der Flächenleuchtenmodule an einer Wand oder Ablage auf einer horizontalen Fläche sowie zum Stapeln mehrerer Flächenleuchtenmodule sind in den Eckbereichen der der lichtabgebenden Frontseite entgegengesetzten Rückwand des Leuchtengehäuses vorzugsweise als Gummipuffer ausgebildete Abstandshalter angeordnet, so dass eine Punktauflage außerhalb der lichtabgebenden Glasfläche der Flächenleuchten geschaffen wird.

In einer ersten Variante der erfindungsgemäßen Lösung weist der Leuchtenrahmen Montagebohrungen auf, die zur Verbindung mit dem Leuchtenrahmen mindestens eines weiteren Flächenleuchtenmoduls bei bündig zueinander ausgerichteten Schenkeln der Leuchtenrahmen der miteinander zu verbindenden Flächenleuchtenmodule miteinander fluchten. Zur mechanischen Verbindung der Flächenleuchtenmodule werden Verbindungselemente durch die miteinander fluchtenden Montagebohrungen gesteckt und form- und/oder kraftschlüssig miteinander verbunden oder in eine Verriegelungsstellung gebracht.

Zur Herstellung einer leicht lösbaren Verbindung bestehen die Verbindungselemente aus Lateralverbindern mit einem zylindrischen Verbindungskörper, dessen Durchmesser kleiner als der Durchmesser der Montagebohrungen ist, einer an einem Ende des zylindrischen Verbindungskörpers angeordneten Anschlagschulter, einem Hebel, einem mit dem Hebel verbundenen und durch den zylindrischen Verbindungskörper geführten Bolzen, zwischen dessen Ende und dem Ende des zylindrischen Verbindungskörpers eine in ihrer Breite durch Betätigen des Hebels veränderbaren Nut ausgebildet ist, in der ein durch Kompression aufweitbarer elastischer Ring angeordnet ist.

Diese Art der Verbindung ermöglicht die Anordnung einer der Anzahl der Montagebohrungen entsprechende Anzahl von Lateralverbindern bei parallel oder in Reihe zueinander angeordneten Flächenleuchtenmodulen und gewährleistet ein einfaches Verbinden und Trennen der Leuchtenrahmen.

Insbesondere für eine feste Installation der Beleuchtungsvorrichtung beispielsweise an einer (Stell-)Wand oder Decke können als Verbindungselemente Schrauben und Muttern vorgesehen werden, die die Leuchtenrahmen untereinander verbinden. Alternativ bestehen die Verbindungselemente aus Bajonettverschluss- oder Schwalbenschwanzverbindungen, wobei letztere durch Aufeinanderstecken der einzelnen Leuchtenrahmen miteinander verbunden werden.

In einer bevorzugten Ausführungsform ist das Leuchtengehäuse aus einem Leuchtmittelgehäuse zur Aufnahme einer Flächenleuchte, aus einer Wärmeverteilungsplatte an der der lichtabgebenden Seite abgewandten Rückseite des Leuchtmittelgehäuses und aus einer Rückwand zusammengesetzt.

Diese Zusammensetzung ermöglicht wegen ihres modularen Aufbaus die Verwendung unterschiedlicher Lampen in baugleichen Leuchtmittelgehäusen, eine gleichmäßige Verteilung der von den Lampen abgegebenen Wärme sowie eine individuelle Gestaltung der Rückwand zur Aufnahme eine Vorschaltgerätes bzw. der Steuerelektronik und der elektrischen Anschlüsse der Flächenleuchten.

Weiterhin sind in dieser Ausführungsform an der Rückwand des Leuchtengehäuses mindestens ein Kontaktelement und mindestens ein Kontaktaufnahmeelement zur Steuerung und Stromversorgung des Flächenteuchtenmoduls angeordnet. Insbesondere weist die Rückwand des Leuchtengehäuses hierfür einen mittleren, erhabenen, in den Leuchtenrahmen ragenden Bereich auf, wobei das mindestens eine Kontaktelement und Kontaktaufnahmeelement mehrpolig ausgebildet und an einer Stirnseite des erhabenen Bereichs angeordnet sind, so dass eine problemlose Unterbringung des Vorschaltgerätes und der Leuchtenelektronik sowie eine leichte Zugänglichkeit zu den elektrischen Verbindungen des Flächenleuchtenmoduls auch bei mehreren miteinander verbundenen Flächenleuchtenmodulen gewährleistet sind.

Die Zugänglichkeit zu den Kontaktelementen und Kontaktaufnahmeelementen wird noch dadurch verbessert, dass der mittlere, erhabene und in den Leuchtenrahmen ragende Bereich rechteckförmig mit einer eine Ecke überbrückenden Diagonalseite ausgebildet ist und dass das mindestens eine Kontaktelement und Kontaktaufnahmeelement an der Diagonalseite angeordnet sind.

Zur Kaskadierung von Flächenleuchtenmodulen weist der Leuchtenrahmen im Bereich mindestens eines Schenkels eine Aufnahme zur Verbindung mit Formschlusselementen auf, die aus einer Ausnehmung zur Verbindung mit einem Formschluss- oder Verbindungselement besteht, das zwei miteinander fluchtende Aufnahmen zweier Leuchtenrahmen miteinander verbindet.

Weiterhin können die Flächenleuchtenmodule bzw. die Leuchtengehäuse über Kabelverbindungen mit einem Stromversorgungsmodul verbunden werden.

Um auch bei einer Vielzahl miteinander verbundener Flächenleuchtenmodule bzw. Leuchtengehäuse eine individuelle Ansteuerung einzelner Flächenteuchtenmodule oder gruppenweise zusammengefasster bzw. getrennt voneinander angeordneter Flächenleuchtenmodule einer großflächigen Beleuchtungsvorrichtung ansteuern zu können, weisen die Kontaktelemente entweder eine der Anzahl aneinander gereihter elektrischer Flächenleuchtenmodule entsprechende Anzahl Kontakte zur individuellen Ansteuerung und Stromversorgung der einzelnen aneinandergereihten elektrischen Flächenleuchtenmodule oder einen Steuer- und/oder Datenbus auf, über den die aneinandergereihten elektrischen Flächenleuchtenmodule individuell adressierbar und ansteuerbar sind.

Weiterhin kann am Leuchtengehäuse ein elektrischer Schalter zur individuellen Aktivierung einzelner Flächenleuchtenmodule vorgesehen werden.

Durch die Trennung von Leuchtengehäuse und Leuchtenrahmen kann der Leuchtenrahmen an der lichtabgebenden Frontseite des Leuchtengehäuses mit einem Zubehörrahmen zur Aufnahme eines Filters, einer Jalousie, eines Farbwechslers oder dergleichen verbunden werden, ohne dass damit eine Belastung des das Leuchtmittel enthaltenden Leuchtengehäuses verbunden ist.

Zur Erleichterung der Zugänglichkeit und zum Wechsel beispielsweise von im Zubehörrahmen eingesetzten Filtern oder dergleichen ist der mit dem Leuchtenrahmen verbundene Zubehörrahmen vom Leuchtenrahmen abklappbar.

Sowohl ein einzelnes Flächenteuchtenmodul als auch mehrere in Reihe und/oder parallel zueinander angeordnete und miteinander verbundene Flächenleuchtenmodule oder Leuchtengehäuse können über den oder die Leuchtenrahmen mit einer Haltevorrichtung verbunden werden, die dadurch sämtliche, die Beleuchtungsvorrichtung ergebenden Flächenleuchtenmodule aufnimmt.

In einer bevorzugten Ausführungsform weisen die Schenkel des Leuchtenrahmens vorzugsweise mittig angeordnete Form- oder Kraftschlusselemente auf, während an den Enden der insbesondere aus einem Haltebügel bestehenden Haltevorrichtung entsprechende Gegenformschlusselemente oder Gegenkraftschlusselemente angeordnet sind, die mit den Form- oder Kraftschlusselementen an den Schenkeln des Leuchtenrahmens verbunden werden.

In einer bevorzugten Ausführungsform ist der Haltebügel längenveränderlich ausgebildet, so dass er bei rechteckförmigen Flächenleuchtenmodulen bzw. Leuchtenrahmen sowohl an der kurzen als auch an der langen Achse des Flächenleuchtenmoduls bzw. der aus mehreren Flächenleuchtenmodulen zusammengesetzten Beleuchtungsvorrichtung angebracht und die Beleuchtungsvorrichtung um die kurze oder lange Achse verschwenkt werden kann. Eine entsprechende Verstelleinrichtung ermöglicht die Einstellung verschiedener lichter Weiten des Haltebügels.

Zur alternativen Befestigung des Flächenleuchtenmoduls oder der aus mehreren Flächenleuchtenmodulen zusammengesetzten Beleuchtungsvorrichtung ist an der Rückwand des Leuchtengehäuses eine Führungs- und Aufnahmeplatte angeordnet, in die mit dem Flächenleuchtenmodul verbindbare Befestigungselemente einsetzbar sind wie beispielsweise ein schwenkbarer Zapfen zur Verbindung mit einer entsprechenden Hülse eines Stativs oder einer Wand- oder Deckenbefestigung.

Zu diesem Zweck weist die Aufnahme- und Führungsplatte mindestens zwei zu beiden Seiten einer Einschuböffnung angeordnete Führungsschienen auf, und in Einschubrichtung des Befestigungselements vor der Einschuböffnung ist ein Verriegelungselement an der Rückwand des Leuchtengehäuses angeordnet.

Das Verriegelungselement besteht insbesondere aus einem federnden Druckstück, so dass beim Einschieben des Befestigungselementes in die Aufnahme- und Führungsplatte das Befestigungselement Ober das federnde Druckstück gleitet, das dann einrastet, wenn das Befestigungselement vollständig in die Aufnahme- und Führungsplatte eingeschoben ist. Zum Herausnehmen kann das Verriegelungselement durch Drücken wieder entriegelt werden.

Zur erleichterten Handhabung eines oder mehrere Flächenmodule ist an der der Einschuböffnung entgegengesetzten Seite der Aufnahme- und Führungsplatte ein Griff, vorzugsweise ein angegossener Kunststoffgriff, angeordnet.

Für die erfindungsgemäße großflächige Beleuchtungsvorrichtung eignet sich insbesondere die Verwendung einer flächig ausgebildeten Entladungslampe als Flächenleuchtenmodul.

Anhand von in der Zeichnung dargestellten Ausführungsbeispielen der erfindungsgemäßen Lösung sollen der der Erfindung zugrunde liegende Gedanke und einzelne Lösungsmerkmale der Erfindung näher erläutert werden. Es zeigen:
- Fig. 1: eine perspektivische Ansicht einer Beleuchtungsvorrichtung mit drei in einer Reihe miteinander verbundenen elektrischen Flächenleuchtenmodulen eines modular erweiterbaren Systems gleichartiger elektrischer Flächenleuchtenmodule;
- Fig. 2: eine Frontseitenansicht der Beleuchtungsvorrichtung gemäß Fig. 1;
- Fig. 3: eine perspektivische Rückseitenansicht der Beleuchtungsvorrichtung gemäß Fig. 1 in einer ersten Ausführungsform;
- Fig. 4: eine perspektivische Darstellung der Rückseitenansicht eines einzelnen Flächenleuchtenmoduls in der ersten Ausführungsform mit gegenüber dem Leuchtengehäuse tiefer gelegtem Leuchtenrahmen;
- Fig. 5: eine Rückseitenansicht des Flächenleuchtenmoduls gemäß Fig. 4;
- Fig. 6: einen Schnitt durch das Flächenleuchtenmodul gemäß den Fig. 4 und 5 entlang der Schnittlinie VI-VI gemäß Fig. 5;
- Fig. 7: eine Seitenansicht des Flächenleuchtenmoduls gemäß den Fig. 4 bis 6;
- Fig. 8: eine Seitenansicht des Flächenleuchtenmoduls gemäß den Fig. 4 bis 6 mit einem in eine Aufnahme-Führungsplatte eingesetzten Befestigungsmittel;
- Fig. 9: eine Seitenansicht der Anordnung gemäß Fig. 8;
- Fig. 10: eine Draufsicht auf zwei mittels eines Lateralverbinders zu verbindende Flächenleuchtenmodule;
- Fig. 11: eine Draufsicht auf die beiden mittels eines Lateralverbinders verbundenen Flächenleuchtenmodule gemäß Fig. 10;
- Fig. 12: eine vergrößerte Darstellung eines Lateralverbinders zur Verbindung der Leuchtenrahmen von Flächenleuchtenmodulen;
- Fig. 13: eine Seitenansicht des Leuchtenrahmens eines Flächenleuchtenmoduls mit angeklapptem Zubehörrahmen;
- Fig.14: eine Seitenansicht des Leuchtenrahmens gemäß Fig. 13 mit vom Leuchtenrahmen abgeklapptem Zubehörrahmen;
- Fig. 15: eine Draufsicht auf eine Beleuchtungsvorrichtung aus vier übereinander in einem Leuchtenrahmen angeordneten Leuchtengehäusen und
- Fig.16: eine perspektivische Darstellung eines längenveränderlichen Haltebügels.

Die erfindungsgemäße Beleuchtungsvorrichtung ermöglicht unter Beibehaltung des Prinzips der Trennung der Flächenleuchtenmodule in ein Beleuchtungsgehäuse und einen Leuchtenrahmen mit einer Aneinanderreihung mehrere einzelner Flächenleuchtenmodule zu einer großflächigen Beleuchtungsvorrichtung oder mit einer Aneinanderreihung mehrerer Beleuchtungsgehäuse innerhalb eines alle Beleuchtungsgehäuse einfassenden Leuchtenrahmens zu einer großflächigen Beleuchtungsvorrichtung mit verschiedenen Ausführungsvarianten, von denen in den Fig. 1 bis 15, zwei verschiedene Varianten dargestellt sind und nachstehend beschrieben werden, während die Fig. 13 und 14 eine Verbindung einer Beleuchtungsvorrichtung mit einem Zubehörrahmen und Fig. 16 eine Befestigung der Beleuchtungsvorrichtung an einem Haltebügel zeigen. Der Haltebügel und der Zubehörrahmen sind bei allen vier dargestellten und beschriebenen Ausführungsvarianten anwendbar.

In den Fig. 1 bis 3 ist eine Beleuchtungsvorrichtung aus drei übereinander angeordneten und elektrisch und mechanisch miteinander verbundenen Flächenleuchtenmodulen 1a, 1b, 1c eines modular erweiterbaren Systems mit gleichartigen elektrischen Flächenleuchtenmodulen dargestellt, die dem in Fig. 4 in einer perspetctivischen Rückseitenansicht dargestellten Flächenleuchtenmodul in einer ersten Ausführungsform entsprechen und gemäß den Fig. 5 bis 7 miteinander verbunden werden.

Die fest miteinander verbundenen und zu einer einheitlichen, großflächigen Beleuchtungsvorrichtung zusammengefassten Flächenleuchtenmodule 1a, 1b, 1c ergeben eine große Beleuchtungsfläche, wie sie für Hintergrundbeleuchtungen oder eine schattenfreie Beleuchtung von Personen und Gegenständen benötigt wird. Die aus den drei einzelnen Flächenleuchtenmodulen 1a, 1b, 1c zusammengesetzte Beleuchtungseinrichtung ist einheitlich handhabbar und über eine Haltevorrichtung 6, die an einem der Flächenleuchtenmodule - im dargestellten Ausführungsbeispiel dem mittleren Flächenleuchtenmodul 1b - befestigt wird, mit einem Stativ oder einer Deckenhalterung verbunden werden kann.

Zur Stromversorgung der Beleuchtungsvorrichtung bzw. der einzelnen Flächenleuchtenmodule 1a, 1b, 1c und zum Ansteuern der Flächenleuchtenmodule 1a, 1b, 1c dient ein einzelnes Kabel 80, das mit einem Kontaktaufnahmeelement des unteren Flächenleuchtenmoduls 1c verbunden und von dort über Kabelverbindungen 81, 82 mit den weiteren Flächenleuchtenmodulen 1b und 1a verbunden wird. Auf diese Weise können jeweils eines der Flächenleuchtenmodul 1a, 1b bzw. 1c, zwei Flächenleuchtenmodule, beispielsweise die Flächenleuchtenmodule 1a und 1b, oder alle drei Flächenleuchtenmodule 1a, 1b, 1c angesteuert und je nach den beleuchtungstechnischen Bedürfnissen auch gedimmt werden.

Aufgrund der modularen Erweiterung der Flächenleuchtenmodule 1a, 1b, 1c über alle vier Stirnseiten können beliebige Konfigurationen einer Beleuchtungsvorrichtung erzielt werden, die sich aus den einzelnen Flächenleuchtenmodulen 1a, 1b, 1c zusammensetzt.

Da in einer bevorzugten Ausführungsform die einzelnen Kontaktelemente der Flächenleuchtenmodule 1a, 1b, 1c neben den Stromversorgungskontakten auch einen Steuer- und/oder Datenbus aufweisen, der eine beliebige Adressierbarkeit der einzelnen Flächenleuchtenmodule 1a, 1b, 1c ermöglicht, ist lediglich ein einzelnes, die Flächenleuchtenmodule 1a, 1b, 1c durchschleifendes Kabel mit den Kabelabschnitten 80, 81, 82 erforderlich. Dadurch und durch die Form der Verbindung der einzelnen Flächenleuchtenmodule 1a, 1b, 1c miteinander ist ein einfacher Aufbau einer als Flächenleuchte ausgebildeten Beleuchtungsvorrichtung in nahezu beliebiger Größe und Konfiguration möglich.
Der Aufbau der einzelnen Flächenleuchtenmodule 1a, 1b, 1c soll nachfolgend anhand der Fig. 4 bis 7 näher erläutert werden.

Fig. 4 zeigt in schematisch-perspektivischer Darstellung die Rückseitenansicht eines Flächenleuchtenmoduls 1, Fig. 5 eine Draufsicht auf die Rückseite des Flächenleuchtenmoduls, Fig. 6 einen Schnitt durch das Flächenleuchtenmodul entlang der Schnittlinie VI-VI gemäß Fig. 5 und Fig. 7 eine Seitenansicht des Flächenleuchtenmoduls.

Das rechteck- bzw. kastenförmige Modulgehäuse 10 setzt sich aus einem Leuchtengehäuse 2 und einem außen um das Leuchtengehäuse 2 umlaufenden Leuchtenrahmen 3 mit mehreren in den Schenkeln 31 bis 34 des Leuchtenrahmens 3 verteilt angeordneten Montagebohrungen 30 zur Verbindung und modularen Erweiterung mit den Leuchtenrahmen 3 weiterer Flächenleuchtenmodule zusammen. Das Leuchtengehäuse 2 ist gegenüber dem Leuchtenrahmen 3 tiefer gelegt, wobei die Frontseite des Leuchtengehäuses 2 bündig mit dem Leuchtenrahmen 3 abschließt.

Das Leuchtengehäuse 2 weist eine von der lichtabgebenden Fläche des Leuchtengehäuses 2 abgewandten Rückwand 21 abstehenden erhabenen rechteckförmigen Bereich 22 mit einer eine Ecke des erhabenen Bereichs 22 überbrückenden Diagonalseite 23 auf. Der erhabene Bereich 22 der Rückwand 21 dient zur Unterbringung eines Vorschaltgerätes sowie der Leuchtenelektronik zum Ansteuern und Regeln der im Leuchtmittelgehäuse angeordneten Lampe. Durch die Abschrägung der erhabenen Fläche 22 wird ausreichend Platz zur Anordnung und elektrischen Verbindung von mit dem innerhalb der erhabenen Fläche 22 angeordneten Vorschaltgerät und der Steuerelektronik vorgesehenen Kontaktelementen 41, 42 sowie zur Anordnung eines elektrischen Schalters 43 und zur Unterbringung von Verbindungskabeln geschaffen.

Als Abstandshalter und zur ebenen Anlage oder Auflage bei einer Anbringung des Flächenleuchtenmoduls 1 an einer Wand oder Ablage auf einer horizontalen Fläche sowie zum Stapeln mehrerer Flächenleuchtenmodule sind in den Eckbereichen der der lichtabgebenden Frontseite entgegengesetzten Rückwand 21 des Leuchtengehäuses 2 vorzugsweise als Gummipuffer ausgebildete Abstandshalter 24 angeordnet, so dass eine Punktauflage außerhalb der lichtabgebenden Glasfläche der Flächenleuchtenmodule 1 geschaffen wird.

Die Flächenleuchtenmodule liegen bei einer Wandmontage auf den als Gummipuffer ausgebildeten Abstandshaltern 24 auf. Da die Abstandshalter 24 den Leuchtenrahmen 3 überragen, besteht die Möglichkeit, die Verbindungskabel zur Stromversorgung und Ansteuerung der einzelnen Flächenleuchtenmodule bei der Wandmontage hinter den Flächenleuchtenmodulen und damit hinter der Beleuchtungsvorrichtung von außen nicht sichtbar unterzubringen.

An dem erhabenen Bereich 22 der Rückwand 21 ist eine Aufnahme- und Führungsplatte 5 mit einem Handgriff 50 vorzugsweise aus Kunststoff angeordnet, die zwei seitliche Führungsschienen 51 aufweist, deren gegenüber dem Handgriff 50 angeordnete Enden eine Einschuböffnung 53 ausbilden. Mittig vor der Einschuböffnung 53 ist ein Verriegelungselement 15 in Form eines federnden Druckstücks angeordnet. Aufgabe und Funktion der Aufnahme- und Führungsplatte 5 und des Verriegelungselementes 15 wird nachfolgend anhand der Fig. 8 und 9 näher erläutert.

Fig. 8 zeigt in schematisch-perspektivischer Ansicht die Rückseite und Fig. 9 in einer Seitenansicht ein Flächenleuchtenmodul wie vorstehend anhand der Fig. 4 bis 7 beschrieben.

In die Aufnahme der Führungsplatte 5 ist ein Befestigungselement 8 eingesetzt, das aus einer Befestigungsplatte 80, einem mit der Befestigungsplatte 80 verbundenen Verbindungskörper 81, einem schwenkbaren Zapfen 82 und einem Spannelement 83 besteht. Die Befestigungsplatte 80 wird zur Verbindung mit der Aufnahme- und Führungsplatte 5 auf das Verriegelungselement aufgesetzt und drückt dieses vorzugsweise als federndes Druckstück ausgebildete Verriegelungselement 15 beim Einschieben in die seitlichen Führungsschienen 51 der Aufnahme- und Führungsplatte 5 herunter. Ist das Befestigungselement 8 vollständig in die Aufnahme- und Führungsplatte 5 eingeschoben, so rastet das federnde Druckstück 15 in eine Öffnung der Befestigungsplatte 80 ein oder es legt sich - wie in der Ausführungsform gemäß Fig. 8 dargestellt - an eine Außenkante der Befestigungsplatte 80 an.

Zum Trennen des Befestigungselementes 8 von der Aufnahme- und Führungsplatte 5 wird das Verriegelungselement 15 entriegelt, indem das als federndes Druckstück ausgebildete Verriegelungselement 15 heruntergedrückt und die Befestigungsplatte 80 über das Verriegelungselement 15 gleitend aus der Aufnahme- und Führungsplatte 5 herausgezogen wird.

In der in den Fig. 8 und 9 dargestellten Ausführungsform weist das Befestigungselement einen schwenkbaren Zapfen 82 auf, der mittels des Spannelements 83 in einer beliebigen Winkelstellung arretiert werden kann. Der schwenkbare Zapfen 82 kann in einer Aufnahmehülse eines Stativs oder einer sonstigen Befestigungsvorrichtung zur Aufnahme des Flächenleuchtenmoduls eingesteckt und verriegelt werden.

Als Befestigungselemente 8 können sowohl standardisierte Ausführungsformen als auch spezielle Befestigungsvorrichtungen wie beispielsweise Klemmvorrichtungen oder dergleichen vorgesehen werden.

Die Verbindung mehrerer Flächenleuchtenmodule 1 der in den Fig. 4 bis 9 dargestellten ersten Ausführungsform zu einer flächenförmigen Beleuchtungseinrichtung ist in den Fig. 10 und 11 schematisch dargestellt.

Die aneinandergelegten Stirnseiten zweier Leuchtenrahmen 3a, 3b zweier Flächenleuchtenmodule 1a, 1b werden mittels eines oder mehrerer, durch die Montagebohrungen 30 gemäß Fig. 4 gesteckter Lateralverbinder 7 fest verbunden, wobei Fig. 10 die Verbindung der beiden Flächenleuchtenmodule 1a, 1b vor dem Einrasten des Lateralverbinders 7 und Fig. 11 die Verbindung der Flächenleuchtenmodule 1a, 1b nach dem Einrasten des Lateralverbinders zeigt.

Fig. 12 zeigt den Aufbau eines Lateralverbinders, der aus einem hohlzylindrischen Verbindungskörper 70, einer an dem einen Ende des hohlzylindrischen Verbindungskörpers 70 angeordneten Anschlagschulter 71, einem Anlagestück 72, das über eine Verbindungsstange mit einem an der Anlageschulter 71 angeordneten Hebel 73 verbunden ist, und einem in die zwischen dem Anlagestück 72 und dem Ende des hohlzylindrischen Verbindungskörpers 70 ausgebildeten Nut 74 eingesetzten elastischen Ring 75 besteht. Bei der in Fig. 12 dargestellten Stellung des Hebels 73, die der in Fig. 11 dargestellten Position entspricht, ist das Anlagestück 72 an das Ende des hohlzylindrischen Verbindungskörpers 70 angezogen, so dass die zwischen dem Anlagestück und dem Ende des hohlzylindrischen Verbindungskörpers 70 ausgebildete Nut 74 verkleinert ist und damit der elastische Ring 75 aufgeweitet wird. Zwischen dem aufgeweiteten elastischen Ring 75 und der Anlageschulter 71 wird dadurch eine Begrenzung geschaffen, die entsprechend der Darstellung gemäß Fig. 11 die Leuchtenrahmen 3a und 3b der Flächenleuchtenmodule 1a, 1b miteinander verbindet.

Durch Umklappen des Hebels 73 in eine Stellung, die in der Verlängerung des zylindrischen Verbindungskörpers 70 entsprechend der Darstellung gemäß Fig. 10 liegt, wird die Nut 74 verbreitert und damit die Aufweitung des elastischen Rings 75 aufgehoben. Da der Außendurchmesser des hohlzylindrischen Verbindungskörpers 70 und der Außendurchmesser des entspannten elastischen Rings 75 kleiner sind als der Durchmesser der Montagebohrungen 30 in den Schenkeln der Leuchtenrahmen, kann der Lateralverbinder 7 durch die miteinander fluchtenden Montagebohrungen 30 der Leuchtenrahmen 3a, 3b der miteinander zu verbindenden Flächenleuchtenmodule 1a, 1b gemäß Fig. 10 gesteckt werden.

Nach dem Durchstecken des Lateralverbinders 7 durch die miteinander fluchtenden Montagebohrungen 30 der Leuchtenrahmen 3a, 3b wird der Hebel 73 in die in den Fig. 11 und 12 dargestellte Position verschwenkt, in der das Anlagestück 72 angezogen und damit der elastische Ring 75 aufgeweitet wird. Durch eine entsprechende Längenabstimmung zwischen den Stirnseiten der miteinander zu verbindenden Leuchtenrahmen 3a, 3b und der Länge des Abstandes zwischen dem aufgeweiteten elastischen Ring 75 und der Anlageschulter 71 wird eine feste formschlüssige Rastverbindung zwischen den Leuchtenrahmen 3a, 3b gemäß Fig. 11 hergestellt.

Alternativ zu einer Verbindung der Leuchtenrahmen 3a, 3b mittels eines Lateralverbinders kann ein feste form- und kraftschlüssige Verbindung mittels Schrauben und Muttern hergestellt werden, was insbesondere bei einer festen Wand- oder Deckenmontage der Beleuchtungsvorrichtung vorteilhaft ist.

Weitere Alternativen sind Bajonettverschlussverbindungen zwischen den einzelnen Leuchtenrahmen bzw. durch eine entsprechende Profilierung der Außenseiten der Leuchtenrahmen mittels Schwalbenschwanzverbindungen.

Zur Lichtsteuerung kann der Leuchtenrahmen 3 der Flächenleuchtenmodule 1 gemäß den Fig. 13 und 14 zusätzlich mit einem beweglichen Zubehörrahmen 9 zur Aufnahme von Filterscheiben, Farbfiltern, Jalousien und dergleichen verbunden werden. Die Verbindung erfolgt über eine Steck- oder Schamierverbindung 90 an einem der stirnseitigen Enden des Leuchtenrahmens 3 sowie über ein Klappscharnier 91 und ein Sicherungselement 92. Fig. 13 zeigt den Zubehörrahmen 9 in angelegter, gesicherter Stellung, während Fig. 14 eine Seitenansicht des Leuchtenrahmens 3 mit einem Zubehörrahmen 9 in abgeklappter Stellung zeigt, so dass ein leichter Austausch beispielsweise von Filterscheiben, Farbwechsler, Linsen oder Farbfolien möglich ist.

Alternativ zu der Verbindung mehrerer aus jeweils einem Leuchtengehäuse und einem Leuchtenrahmen zusammengesetzter Flächenleuchtenmodule können infolge der Zusammensetzung der Flächenleuchtenmodule aus Leuchtenrahmen und Leuchtengehäuse auch mehrere Leuchtengehäuse über- und/oder nebeneinander in einem sämtliche Leuchtengehäuse einfassenden Leuchtenrahmen zu einer großflächigen Beleuchtungsvorrichtung zusammengefasst werden. In der Fig. 15 ist eine mögliche Variante dargestellt und sollte nachstehend näher erläutert werden.

Fig. 15 zeigt eine Beleuchtungsvorrichtung aus vier Leuchtengehäusen 2a bis 2d, die in einem die Leuchtengehäuse 2a bis 2d umgebenden Leuchtenrahmen 3c mechanisch miteinander verbunden sind. Die elektrische Verbindung der Leuchtengehäuse 2a bis 2d erfolgt in der vorstehend beschriebenen Weise über an der Rückwand der Leuchtengehäuse 2a bis 2d verlegte Steuer- und Stromversorgungskabel. Die vier übereinander angeordneten Leuchtengehäuse 2a bis 2d sind seitlich und bezüglich des obersten und untersten Leuchtengehäuses 2a bzw. 2d auch an einer Stirnseite mit dem Leuchtenrahmen 3c in der vorstehend beschriebenen Weise verbunden. Die zwischen den Leuchtengehäusen 2a bis 2d ausgebildeten Fugen können mit einem dauerelastischen Kunststoff, beispielsweise Silikon, geschlossen werden. Alternativ ist die Verbindung über geeignete elastische Zwischenstücke oder über Stege möglich, die seitlich mit dem Leuchtenrahmen 3c verbunden sind und in die die Leuchtengehäuse 2a bis 2d analog zu der in Fig. 16 dargestellten Verbindung eingesetzt werden können.

Zur Verbindung eines einzelnen Flächenleuchtenmoduls oder einer aus mehreren vorstehend beschriebenen Flächenleuchtenmodulen zusammengesetzten Beleuchtungsvorrichtung mit einem Stativ oder einer Wand- oder Deckenbefestigung kann neben der vorstehend anhand der Figuren 8 und 9 beschriebenen Verbindungsart Ober die Rückwand der Flächenleuchtenmodule eine als Haltebügel ausgebildete Haltevorrichtung 6 gemäß Fig. 16 vorgesehen werden, die mit Form- oder Kraftschlusselementen 37, 38 an den Seitenschenkeln der Leuchtenrahmen 3 verbunden wird. Die Verbindung erfolgt über an den Enden der Haltebügelarme 64, 64' des Haltebügels 6 vorgesehene Gegenformschlusselemente oder Gegen-Kraftschlusselemente 63, 63', die in die Form- oder Kraftschlusselemente 37, 38 des Leuchtenrahmens 3 eingreifen.

Dabei kann die Verbindung entweder über die kurze oder lange Achse des Flächenleuchtenmoduls erfolgen, da der Haltebügel 6 gemäß Fig. 22 längenveränderlich ausgebildet ist, so dass die Bügelenden auf unterschiedliche Abstände zueinander eingestellt werden können. Hierzu sind die Haltebügelarme 64,64' in ein Haltebügel-Mittelstück 65 eingesetzt, das zwei Langlöcher 67 aufweist, in die mit den Haltebügelarmen 64, 64' verbundene Flügelschrauben 66 eingesteckt sind. Durch Lösen der Flügelschrauben 66 können die Haltebügelarme 64, 64' innerhalb des Haltebügel-Mittelstückes 65 verschoben und dadurch der Abstand der Enden der Haltebügelarme 64, 64' zueinander eingestellt werden.

Das Haltebügel-Mittelstück 65 ist mit einer Verbindungshülse oder einem Verbindungsbolzen 68 verbunden, der in eine Wand-, Decken- oder Stativbefestigung eingesetzt werden kann. Die mit dem Haltebügel 6 verbundene Beleuchtungsvorrichtung oder das mit der im Haltebügel 6 verbundene Flächenleuchtenmodul kann somit um die durch die Gegenformschlusselemente oder Gegen-Kraftschlusselemente 63, 63' des Haltebügels 6 gebildete Achse beliebig verschwenkt werden. Da die Verbindung zwischen dem Haltebügel-Mittelstück 65 und der Verbindungshülse bzw. dem Verbindungsbolzen 68 drehbar ist, kann die Beleuchtungsvorrichtung auch um diese durch die Verbindungshülse oder den Verbindungsbolzen 68 gebildete Achse verschwenkt werden.

### Bezugszeichenliste

| | |
|---|---|
| 1, 1a - 1c | Flächenleuchtenmodul |
| 2, 2a - 2e | Leuchtengehäuse |
| 3, 3a - 3d | Leuchtenrahmen |
| 4 | Aufnahme- und Verbindungsgitter |
| 5 | Aufnahme- und Führungsplatte |
| 6 | Haltevorrichtung (Haltebügel) |
| 7 | Lateralverbinder |
| 8 | Befestigungselement |
| 9 | Zubehörrahmen |
| 10 | Modulgehäuse |
| 11, 12 | vorderseitige Nut |
| 13,14 | rückseitige Nut |
| 15 | Verriegelungselement |
| 16, 17 | Formschlusselement |
| 18 | Kontaktstecker |
| 19 | Kabel |
| 20 | lichtabgebende Frontseite des Leuchtengehäuses |
| 21 | Rückwand des Leuchtengehäuses |
| 22 | erhabener, rechteckförmiger Bereich des Leuchtengehäuses |
| 23 | Diagonalseite |
| 24 | Abstandshalter |
| 25 | Wärmeverteilungsplatte |
| 26 | Leuchtmittelgehäuse |
| 30 | Montagebohrung |
| 31, 32 | Seitenschenkel |
| 33 | oberer Schenkel |
| 34 | unterer Schenkel |
| 35, 36 | Ausnehmung |
| 37, 38 | Form/Kraftschlusselement |
| 39 | Profilsteg |
| 41 | Kontaktelement |
| 42 | Kontaktaufnahmeelement |
| 43 | elektrischer Schalter |
| 44, 45 | Kontaktelement |
| 46,47 | Kabelverbindungen |
| 50 | Griff |
| 51, 52 | Führungsschiene |
| 53 | Einschuböffnung |
| 60 | schwenkbare Kupplung |
| 61, 62 | Gleitstück |
| 63, 63' | Gegen-Formschlusselement (Verbindungsschraube) |
| 64, 64' | Haltebügel-Arm |
| 65 | Haltebügel-Mittelstück |
| 66 | Flügelschraube |
| 67 | Langloch |
| 68 | Verbindungshülse (Verbindungsbolzen) |
| 70 | hohlzylindrischer Verbindungskörper |
| 71 | Anschlagschulter |
| 72 | Anlagestück |
| 73 | Hebel |
| 74 | Nut |
| 75 | Elastischer Ring |
| 80 | Befestigungsplatte |
| 81 | Verbindungskörper |
| 82 | Schwenkbarer Zapfen |
| 83 | Spannelement |
| 90 | Steck- oder Scharnierverbindung |
| 91 | Klappscharnier |
| 92 | Sicherungselement |

## Patentansprüche

1. Beleuchtungsvorrichtung aus mindestens zwei elektrischen Flächenleuchtenmodulen (1; 1a, 1b, 1c), die ein Modulgehäuse (10) aufweisen, dessen Gehäusetiefe klein gegenüber der lichtabgebenden Frontseite (20) des Flächenleuchtenmoduls (1; 1a, 1b, 1c) ist und das aus einem Leuchtengehäuse (2; 2a - 2e) und einem außen um das Leuchtengehäuse (2; 2a - 2e) umlaufenden und eine größere Tiefe aufweisenden Leuchtenrahmen (3; 3a - 3d) mit mehreren Schenkeln (31 - 34) besteht, in denen verteilt Montagebohrungen (30) angeordnet sind, die zur modularen Erweiterung mit den Montagebohrungen (30) in den Schenkeln (31 - 34) benachbarter Leuchtenrahmen (3; 3a - 3d) fluchten und durch die Verbindungselemente (7) steckbar sind, die die Leuchtenrahmen (3; 3a - 3d) form- und/oder kraftschlüssig miteinander verbinden.

2. Beleuchtungsvorrichtung nach Anspruch 1, **dadurch gekennzeichnet, dass** das das Leuchtengehäuse (2; 2a - 2e) mit seiner Frontseite bündig mit dem Leuchtenrahmen (3; 3a - 3d) abschließt.

3. Beleuchtungsvorrichtung nach Anspruch 1 oder 2, **dadurch gekennzeichnet, dass** das Leuchtengehäuse (2; 2a - 2e) in den Leuchtenrahmen (3; 3a - 3d)einsetzbar ist.

4. Beleuchtungsvorrichtung nach mindestens einem der voranstehenden Ansprüche, **dadurch gekennzeichnet, dass** die Verbindungselemente aus Lateralverbindern (7) mit einem zylindrischen Verbindungskörper (70), dessen Durchmesser kleiner als der Durchmesser der Montagebohrungen (30) ist, einer an einem Ende des zylindrischen Verbindungskörpers (70) angeordneten Anschlagschulter (71), einem Hebel (73), einem mit dem Hebel (73) verbundenen und durch den zylindrischen Verbindungskörper (70) geführten Bolzen (72), zwischen dessen Ende und dem Ende des zylindrischen Verbindungskörpers (70) eine in ihrer Breite durch Betätigen des Hebels (73) veränderbaren Nut (74) ausgebildet ist, in der ein durch Kompression aufweitbarer elastischer Ring (75) angeordnet ist.

5. Beleuchtungsvorrichtung nach Anspruch 4, **dadurch gekennzeichnet, dass** die Verbindungselemente (7) aus Schrauben und mit diesen verschraubbaren Muttern bestehen.

6. Beleuchtungsvorrichtung nach mindestens einem der voranstehenden Ansprüche, **dadurch gekennzeichnet, dass** in den Eckbereichen der der lichtabgebenden Frontseite (20) entgegengesetzten Rückwand (21) des Leuchtengehäuses (2; 2a - 2e) vorzugsweise als Gummipuffer ausgebildete Abstandshalter (24) angeordnet sind, deren äußere Enden über den Leuchtenrahmen (2) ragen.

7. Beleuchtungsvorrichtung nach mindestens einem der voranstehenden Ansprüche, **dadurch gekennzeichnet, dass** das Leuchtengehäuse (2) aus einem Leuchtmittelgehäuse (26) zur Aufnahme einer Flächenleuchte, einer Wärmeverteilungsplatte (25) an der der lichtabgebenden Frontseite des Leuchtengehäuses (2) entgegengesetzten Rückseite des Leuchtmittelgehäuses (26) und einer Rückwand (21) besteht.

8. Beleuchtungsvorrichtung nach mindestens einem der voranstehenden Ansprüche, **dadurch gekennzeichnet, dass** an der Rückwand (21) des Leuchtengehäuses (2) mindestens ein Kontaktelement (41) und mindestens ein Kontaktaufnahmeelement (42) zur Steuerung und Stromversorgung des Flächenleuchtenmoduls (1; 1a, 1b, 1c) angeordnet sind.

9. Beleuchtungsvorrichtung nach Anspruch 8, **dadurch gekennzeichnet, dass** die Rückwand (21) des Leuchtengehäuses (2) einen mittleren, erhabenen Bereich (22) aufweist und dass das mindestens eine Kontaktelement (41) und Kontaktaufnahmeelement (42) mehrpolig ausgebildet und an einer Stirnseite (23) des erhabenen Bereichs (22) angeordnet sind.

10. Beleuchtungsvorrichtung nach Anspruch 9, **dadurch gekennzeichnet, dass** der mittlere, erhabene Bereich (22) rechteckförmig mit einer eine Ecke überbrückenden Diagonalseite (23) ausgebildet ist und dass das mindestens eine Kontaktelement (41) und Kontaktaufnahmeelement (42) an der Diagonalseite (23) angeordnet sind.

11. Beleuchtungsvorrichtung nach mindestens einem der voranstehenden Ansprüche, **dadurch gekennzeichnet, dass** die Flächenleuchtenmodule (1; 1a, 1b, 1c) über Kabelverbindungen (80 - 82) mit einem Stromversorgungsmodul verbindbar sind.

12. Beleuchtungsvorrichtung nach mindestens einem der voranstehenden Ansprüche, **dadurch gekennzeichnet, dass** die modular aneinandergereihten elektrischen Flächenleuchtenmodule (1; 1a, 1b, 1c) individuell ansteuerbar sind.

13. Beleuchtungsvorrichtung nach mindestens einem der voranstehenden Ansprüche, **dadurch gekennzeichnet, dass** die Kontaktelemente (41, 42; 44, 45) eine der Anzahl aneinandergereihter elektrischer Flächenleuchtenmodule (1; 1a, 1b, 1c) entsprechende Anzahl Kontakte zur individuellen Ansteuerung und Stromversorgung der einzelnen aneinandergereihten elektrischen Flächenleuchtenmodule (1; 1a, 1b, 1c) aufweisen.

14. Beleuchtungsvorrichtung nach mindestens einem der voranstehenden Ansprüche, **dadurch gekennzeichnet, dass** die Kontaktelemente (41, 42; 44, 45) mit dem Stromversorgungsmodul verbundene Stromversorgungskontakte und einen Steuer- und/oder Datenbus aufweisen, über den die aneinandergereihten elektrischen Flächenleuchtenmodule (1; 1a, 1b, 1c) individuell adressierbar und ansteuerbar sind.

15. Beleuchtungsvorrichtung nach mindestens einem der voranstehenden Ansprüche, **gekennzeichnet durch einen** jedem Flächenleuchtenmodul (1; 1a, 1b, 1c) zugeordneten elektrischen Schalter (43) zur individuellen Aktivierung des Flächenleuchtenmoduls (1; 1a, 1b, 1c).

16. Beleuchtungsvorrichtung nach mindestens einem der voranstehenden Ansprüche, **dadurch gekennzeichnet, dass** der Leuchtenrahmen (3) an der lichtabgebenden Frontseite (20) des Leuchtengehäuses (2) mit einem Zubehörrahmen (9) zur Aufnahme eines Filters, einer Jalousie, einer Farbfolie oder dergleichen verbindbar ist.

17. Beleuchtungsvorrichtung nach Anspruch 16, **dadurch gekennzeichnet, dass** der mit dem Leuchtenrahmen (3) verbundene Zubehörrahmen (9) vom Leuchtenrahmen (3) abklappbar ist.

18. Beleuchtungsvorrichtung nach mindestens einem der voranstehenden Ansprüche, **dadurch gekennzeichnet, dass** der Leuchtenrahmen (3) mit einer die Beleuchtungsvorrichtung aufnehmenden Haltevorrichtung (6) verbindbar ist.

19. Beleuchtungsvorrichtung nach Anspruch 18, **dadurch gekennzeichnet, dass** die Schenkel (31 - 34) des Leuchtenrahmens (3) vorzugsweise mittig ein Form- oder Kraftschlusselement (37, 38) aufweisen und dass die Haltevorrichtung aus einem Haltebügel (6) besteht, an dessen Enden Gegen-Formschlusselemente oder Gegen-Kraftschlusselemente (63) angeordnet sind.

20. Beleuchtungsvorrichtung nach Anspruch 19, **dadurch gekennzeichnet, dass** der Haltebügel (6) längenveränderlich ist.

21. Beleuchtungsvorrichtung nach mindestens einem der voranstehenden Ansprüche, **dadurch gekennzeichnet, dass** an der Rückwand (21) des Leuchtengehäuses (2) eine Aufnahme- und Führungsplatte (5) angeordnet ist, in die ein mit dem Flächenleuchtenmodul (1; 1a, 1b, 1c) verbindbares Befestigungselement (8) einsetzbar ist.

22. Beleuchtungsvorrichtung nach Anspruch 21, **dadurch gekennzeichnet, dass** die Aufnahme- und Führungsplatte (5) mindestens zwei zu beiden Seiten einer Einschuböffnung (53) angeordnete Führungsschienen (51, 52) aufweist, und dass in Einschubrichtung des Befestigungselements (8) vor der Einschuböffnung (53) ein Verriegelungselement (15) an der Rückwand (21) des Leuchtengehäuses (2) angeordnet ist.

23. Beleuchtungsvorrichtung nach Anspruch 22, **dadurch gekennzeichnet, dass** das Verriegelungselement aus einem federnden Druckstück (15) besteht.

24. Beleuchtungsvorrichtung nach Anspruch 22 oder 23, **dadurch gekennzeichnet, dass** an der der Einschuböffnung (53) entgegengesetzten Seite der Führungsplatte (5) ein Griff (50) ausgebildet ist.

25. Beleuchtungsvorrichtung nach mindestens einem der voranstehenden Ansprüche, **gekennzeichnet durch** die Verwendung einer flächig ausgebildeten Entladungslampe als Flächenleuchtenmodul (1; 1a, 1b, 1c).

## Claims

1. Illumination device consisting of at least two electrical panel lamp modules (1; 1a, 1b, 1c) which have a module housing (10), whose housing depth is small compared with the light-emitting front side (20) of the panel lamp module (1; 1a, 1b, 1c), and which consists of a lamp housing (2; 2a -2e) and a lamp frame (3; 3a-3d) having a greater depth and surrounding the lamp housing (2; 2a - 2e) on the outside and having several arms (31-34) in which assembly bores (30) are disposed which are spread out and for modular expansion align with the assembly bores (30) in the arms (31-34) of adjoining lamp frames (3; 3a-3d) and through which connecting elements (7) can be pushed which connect the lamp frames (3; 3a - 3d) together with positive-locking and/or force-locking engagement.

2. Illumination device according to claim 1, **characterised in that** the lamp housing (2; 2a - 2e) closes on its front side flush with the lamp frame (3; 3a - 3d).

3. Illumination device according to claim 1 or 2, **characterised in that** the lamp housing (2; 2a - 2e) can be inserted in the lamp frame (3; 3a -3d).

4. Illumination device according to at least one of the preceding claims, **characterised in that** the connecting elements consist of lateral connectors (7) with a cylindrical connecting body (70) whose diameter is smaller than the diameter of the assembly bores (30), a stop shoulder (71) mounted at one end of the cylindrical connecting body (70), a lever (73), and of a bolt (72) connected to the lever (73) and guided through the cylindrical connecting body (70) wherein a groove (74) is formed between the end of the bolt and the end of the cylindrical connecting body (70) wherein the width of the groove can be changed by actuating the lever (73) and the groove contains an elastic ring (75) which can be expanded through compression.

5. Illumination device according to claim 4, **characterised in that** the connecting elements (7) consist of screws and nuts which can be screwed thereto.

6. Illumination device according to at least one of the preceding claims, **characterised in that** spacers (24), preferably designed as rubber buffers and whose outer ends project beyond the lamp frame (2) are arranged in the corner regions of the rear wall (21) of the lamp housing (2; 2a - 2e) opposite the light-emitting front side (20).

7. Illumination device according to at least one of the preceding claims, **characterised in that** the lamp housing (2) consists of a light housing (26) for holding a planar lamp, a heat distribution plate (25) on the rear side of the light housing (26) opposite the light-emitting front side of the lamp housing (2), and of a rear wall (21).

8. Illumination device according to at least one of the preceding claims, **characterised in that** on the rear wall (21) of the lamp housing (2) there is at least one contact element (41) and at least one contact receiver element (42) for controlling and supplying current to the panel lamp module (1; 1a, 1b, 1c).

9. Illumination device according to claim 8, **characterised in that** the rear wall (21) of the lamp housing (2) has a central raised region (22) and that the at least one contact element (41) and contact receiver element (42) are designed multi-polar and are arranged on an end side (23) of the raised region (22).

10. Illumination device according to claim 9, **characterised in that** the central raised region (22) is rectangular with a diagonal side (23) bridging one corner and that the at least one contact element (41) and contact receiver element (42) are arranged on the diagonal side (23).

11. Illumination device according to at least one of the preceding claims, **characterised in that** the panel lamp modules (1; 1a, 1b, 1c) can be connected to a power supply module through cable connections (80 - 82).

12. Illumination device according to at least one of the preceding claims, **characterised in that** the electrical panel lamp modules (1; 1a, 1b, 1c) which are arranged modular in a row can be controlled individually.

13. Illumination device according to at least one of the preceding claims **characterised in that** the contact elements (41, 42; 44, 45) have a number of contacts for the individual control and power supply of the individual electrical panel lamp modules (1; 1a, 1b, 1c) arranged in series which (number) corresponds to the number of electrical panel lamp modules (1; 1a, 1b, 1c) which are arranged in series.

14. Illumination device according to at least one of the preceding claims, **characterised in that** the contact elements (41, 42; 44, 45) have power supply contacts connected to the power supply module, and a control and/or data bus through which the electrical panel lamp modules (1; 1a1, 1b, 1c) arranged in series can be addressed and controlled individually.

15. Illumination device according to at least one of the preceding claims, **characterised by** an electrical switch (43) assigned to each panel lamp module (1; 1a, 1b, 1c) for individual activation of the panel lamp module (1; 1a1, 1b, 1c).

16. Illumination device according to at least one of the preceding claims, **characterised in that** the lamp frame (3) can be connected on the light-emitting front side (20) of the lamp housing (2) to an accessory frame (9) for holding a filter, shutter, colour foil or the like.

17. Illumination device according to claim 16, **characterised in that** the accessory frame (9) connected to the lamp frame (3) can be unfolded away from the lamp frame (3).

18. Illumination device according to at least one of the preceding claims, **characterised in that** the lamp frame (3) can be connected to a holder (6) which holds the illumination device.

19. Illumination device according to claim 18, **characterised in that** the arms (31-34) of the lamp frame (3) preferably have in the middle a positive locking or force locking engagement element (37, 38) and that the holder consists of a supporting bracket (6) whose ends are provided with counter positive locking elements or counter force locking engagement elements (63).

20. Illumination device according to claim 19, **characterised in that** the supporting bracket (6) is adjustable in length.

21. Illumination device according to at least one of the preceding claims, **characterised in that** the rear wall (21) of the lamp housing (2) is provided with a socket and guide plate (5) in which a fixing element (8) can be inserted which can be connected to the panel lamp module (1; 1a, 1b, 1c).

22. Illumination device according to claim 21, **characterised in that** the socket and guide plate (5) has at least two guide rails (51, 52) which are arranged on either side of an insert opening (53) and that a locking element (15) is mounted on the rear wall (21) of the lamp housing (2) in the insert direction of the fixing element (8) in front of the insert opening (53).

23. Illumination device according to claim 22, **characterised in that** the locking element consists of a resilient pressure member (15).

24. Illumination device according to at least one of the preceding claims 22 or 23, **characterised in that** a handle (50) is formed on the side of the guide plate (5) opposite the insert opening (53).

25. Illumination device according to at least one of the preceding claims, **characterised by** the use of a flat discharge lamp as the panel lamp module (1; 1a, 1b, 1c).

## Revendications

1. Dispositif d'éclairage comportant au moins deux modules électriques (1; 1a, 1b, 1c) de lampes de surface qui possède un boîtier de module (10), dont la profondeur est faible par rapport à la face avant (20), délivrant la lumière, du module (1; 1a, 1b, 1c) de la lampe de surface et un cadre (3; 3a-3d) des lampes, qui entoure extérieurement un boîtier (2; 2a-2e) des lampes, possède une profondeur plus importante et est constitué par plusieurs branches (31-34), dans lesquelles sont disposés de façon répartie des perçages de montage (30) qui, pour l'extension modulaire, sont alignées avec les perçages de montage (30) présents dans les branches (31-34) de cadres voisins (3; 3a-3d) de lampes et doivent être enfichées par les éléments de liaison (7), qui relient entre eux les cadres (3; 3a-3d) des lampes selon une liaison par formes complémentaires et/ou selon une liaison de force.

2. Dispositif d'éclairage selon la revendication 1, **caractérisé en ce que** la surface frontale du boîtier (2; 2a-2d) des lampes se termine au niveau du cadre (3; 3a-3d) des lampes.

3. Dispositif d'éclairage selon la revendication 1 ou 2, **caractérisé en ce que** le boîtier (2; 2a-2d) des lampes est apte à être inséré dans le cadre (3; 3a-3d) des lampes.

4. Dispositif d'éclairage selon au moins l'une des revendications précédentes, **caractérisé en ce que** les éléments de liaison sont formés par des connecteurs latéraux (7) comportant un corps de liaison cylindrique (70), dont le diamètre est inférieur au diamètre des perçages de montage (30), par un épaulement de butée (71) disposé sur une extrémité du corps cylindrique de liaison, par un levier (73), par un boulon (72) relié au levier (73) et guidé à travers le corps de liaison cylindrique (70), entre l'extrémité du boulon (72), et l'extrémité du corps de liaison cylindrique (70) est formée une rainure (74), dont la largeur est modifiable par l'actionnement du levier (73) et dans laquelle est disposée une bague élastique (75) pouvant être élargie par compression.

5. Dispositif d'éclairage selon la revendication 4, **caractérisé en ce que** les éléments de liaison (7) sont constitués par des vis et par des écrous vissables sur ces vis.

6. Dispositif d'éclairage selon au moins l'une des revendications précédentes, **caractérisé en ce que** dans les zones de coin de la paroi arrière (21) du boîtier de lampe (2; 2a-2d), qui est tourné à l'opposé de la face avant (20) délivrant la lumière, sont disposées des entretoises (24) agencées de préférence sous la forme de tampons en caoutchouc et dont les extrémités extérieures font saillie hors du cadre (2) des lampes.

7. Dispositif d'éclairage selon au moins l'une des revendications précédentes, **caractérisé en ce que** le boîtier (2) des lampes est constitué par un boîtier (26) des moyens d'éclairage servant à loger une lampe de surface, par une plaque de distribution de chaleur (25) située sur le côté arrière du boîtier (26) du moyen d'éclairage, tourné à l'opposé de l'extrémité avant du boîtier (2) des lampes, délivrant la lumière, et par une paroi arrière (21).

8. Dispositif d'éclairage selon au moins l'une des revendications précédentes, **caractérisé en ce qu'**au moins un élément de contact (41) sur la paroi arrière (21) du boîtier (2) des lampes et qu'au moins un élément de contact (42) servant à commander et à alimenter en courant des modules des lampes de surface (1; 1a, 1b, 1c) sont disposés sur la paroi arrière (21) du boîtier (2) des lampes.

9. Dispositif d'éclairage selon la revendication 8, **caractérisé en ce que** la paroi arrière (21) du boîtier (2) des lampes possède une partie médiane surélevée (22) et qu'au moins un élément de contact (41) et un élément de logement de contact (42) sont réalisés sous forme multipolaire et sont disposés sur une face frontale (23) de la partie surélevée (22).

10. Dispositif d'éclairage selon la revendication 9, **caractérisé en ce que** la partie médiane surélevée (22) est agencée avec une forme rectangulaire possédant un côté diagonal (23) recoupant un coin et que le au moins un élément de contact (41) et élément de logement de contact (42) sont disposés sur le côté diagonal.

11. Dispositif d'éclairage selon au moins l'une des revendications précédentes, **caractérisé en ce que** les modules des lampes de surface (1; 1a, 1b, 1c) sont aptes à être reliés à un module d'alimentation en courant par l'intermédiaire de liaisons câblées (80-82).

12. Dispositif d'éclairage selon au moins l'une des revendications précédentes, **caractérisé en ce que** les modules électriques des lampes de surface (1; 1a, 1b, 1c), qui sont montés en série, sont aptes à être commandés individuellement.

13. Dispositif d'éclairage selon au moins l'une des revendications précédentes, **caractérisé en ce que** les éléments de contact (41, 42; 44, 45) présentent un nombre de contacts correspondant au nombre des modules électriques de lampe de surface en série (1; 1a, 1b, 1c) servant à commander et à alimenter individuellement en courant les différents modules électriques branchés en série des lampes de surface (1; 1a, 1b, 1c).

14. Dispositif d'éclairage selon l'une des revendications précédentes, **caractérisé en ce que** les éléments de contact (41, 42; 44, 45) comportent des contacts d'alimentation en courant, qui sont reliés au module d'alimentation en courant et comportent un bus de commande et/ou de transmission de données, au moyen duquel les modules électriques branchés en série (1; 1a, 1b, 1c) des lampes de surface sont aptes à être adressés et commandés individuellement.

15. Dispositif d'éclairage selon au moins l'une des revendications précédentes, **caractérisé par** un commutateur électrique (43), qui est associé à chaque module des lampes de surface (1; 1a, 1b, 1c), pour l'activation individuelle des modules de lampe de surface étendue (1; 1a, 1b, 1c).

16. Dispositif d'éclairage selon au moins l'une des revendications précédentes, **caractérisé en ce que** le cadre (3) des lampes est apte à être relié à la face avant (20), qui délivre la lumière, du boîtier (2) des lampes à un cadre accessoire (9) servant à loger un filtre, une jalousie, une feuille colorée ou analogue.

17. Dispositif d'éclairage selon la revendication 16, **caractérisé en ce que** le cadre accessoire (9), relié au cadre (3) de la lampe, peut être écarté par rabattement à partir du cadre (3) des lampes.

18. Dispositif d'éclairage selon au moins l'une des revendications précédentes, **caractérisé en ce que** le cadre (3) des lampes est apte à être relié à un dispositif de retenue (6) qui loge le dispositif d'éclairage.

19. Dispositif d'éclairage selon la revendication 18, **caractérisé en ce que** les branches (31-34) du cadre (3) des lampes comportent de préférence en leur centre un élément de liaison par formes complémentaires ou de liaison de force (37, 38), et **en ce que** le dispositif de retenue est constitué par un étrier de retenue (6), sur l'extrémité duquel sont montés des éléments antagonistes de liaison par formes complémentaires ou des éléments antagonistes de liaison de force (63).

20. Dispositif d'éclairage selon la revendication 19, **caractérisé en ce que** l'étrier de retenue (6) possède une longueur variable.

21. Dispositif d'éclairage selon au moins l'une des revendications précédentes, **caractérisé en ce que** sur la paroi arrière (21) du boîtier (2) des lampes est disposée une plaque de logement et de guidage (5), dans laquelle est apte à être inséré un élément de fixation (8), qui peut être relié au module des lampes de surface (1; 1a, 1b, 1c).

22. Dispositif d'éclairage selon la revendication 21, **caractérisé en ce que** la plaque de logement et de guidage (5) comporte au moins deux rails de guidage (51, 52), qui sont disposés des deux côtés d'une ouverture d'insertion (53) et **en ce que** dans la direction d'insertion des éléments de guidage (8), un élément de verrouillage (15) est disposé en avant de l'ouverture d'insertion (53), sur la paroi arrière (21) du boîtier (2) des lampes.

23. Dispositif d'éclairage selon la revendication 22, **caractérisé en ce que** l'élément de verrouillage est constitué par un membre à pression ressort (15).

24. Dispositif d'éclairage selon la revendication 22 ou 23, **caractérisé en ce qu'**une poignée (50) est formée sur le côté de la plaque de guidage (5) tourné à l'opposé de l'ouverture d'insertion (53).

25. Dispositif d'éclairage selon l'une des revendications précédentes, **caractérisé par** l'utilisation d'une lampe à décharge plate en tant que module de lampe de surface (1; 1a, 1b, 1c).
